# EUROPÄISCHE PATENTSCHRIFT

(11) **EP 0 603 617 B1**
(45) Veröffentlichungstag und Bekanntmachung des Hinweises auf die Patenterteilung: **08.01.1997**
(21) Anmeldenummer: 93119578.8
(22) Anmeldetag: 04.12.1993
(51) Int. Cl.: B26B 19/04

(54) **Trockenrasierapparat mit einem schwenkbar gelagerten Langhaarschneider**
Dry shaver with a pivotable long hair cutter
Rasoir à sec avec une tondeuse pivotante

(30) Priorität: 24.12.1992 DE 4244164
(43) Veröffentlichungstag der Anmeldung: 29.06.1994
(73) Patentinhaber: Braun Aktiengesellschaft, 60326 Frankfurt am Main (DE)
(72) Erfinder: Franke, Wolfgang, D-63225 Langen (DE); Klauer. Hans-Dieter, D-61440 Oberursel (DE)

(56) Entgegenhaltungen:
- EP-A- 0 297 300
- WO-A-93/12916
- DE-A- 1 553 659
- DE-B- 1 048 509
- US-A- 3 659 342
- US-A- 4 797 997

## Beschreibung

Die Erfindung bezieht sich auf einen Trockenrasierapparat mit einem im Gehäuse vorgesehenen Antrieb, wenigstens zwei in Längsrichtung im wesentlichen parallel zueinander verlaufenden, aus jeweils einem Obermesser und einem Untermesser bestehenden, bogenförmig ausgebildeten Scherköpfen, die relativ und im wesentlichen parallel zueinander derart bewegbar sind, daß sich die Orientierung der gemeinsamen Tangente an die äußere Kontur der beiden Scherköpfe ändert.

Ein Trockenrasierapparat der eingangs genannten Art ist aus der US-A-4,797,997 bekannt. Die beiden Obermesser der parallel zueinander verlaufenden Scherköpfe sind jeweils endseitig mit einem Parallelogrammgelenk gekoppelt, dessen Quergelenke an Seitenteilen eines gemeinsamen Rahmens schwenkbar angelenkt sind, um eine parallel verlaufende Relativbewegung der beiden Scherköpfe zu bewirken. Die den Obermessern zugeordneten Untermesser sind mit einem Kupplungselement schwenkbar gekoppelt und werden von jeweils einer Feder gegen das jeweilige Obermesser gedrückt. Das Kupplungselement ist mit dem Antrieb des Rasierapparates gekoppelt zwecks Übertragung einer Oszillationsbewegung auf die beiden Untermesser.

Ein Trockenrasierapparat der eingangs genannten Art ist weiterhin aus der JP-4-132 581 A bekannt. Die beiden Obermesser der parallel zueinander verlaufenden Scherköpfe sind, jedes für sich, in einem gemeinsamen Wechselrahmen federnd gelagert, derart, daß bei Ausübung von außen auf die Obermesser unterschiedlich einwirkenden Kräfte jedes der Obermesser gegenüber dem jeweils anderen Obermesser eine entsprechende Relativbewegung ausführt. Die beiden Untermesser der Scherköpfe sind jeweils auf einem mit dem Antrieb des Rasierapparates gekoppelten Kupplungselement federnd angeordnet, wobei die hier vorgesehenen Federn zum einen die Untermesser gegen die Obermesser drücken und zum anderen die Relativbewegung der Obermesser ermöglichen.

Aus der DE-OS 15 53 659 ist ein Trockenrasierapparat mit drei parallel zueinander angeordneten Scherköpfen bekannt. Der als Langhaarschneider ausgebildete, scharfkantige Schneidzähne aufweisende Scherkopf ist zwischen den beiden äußeren, als Kurzhaarschneider ausgebildeten Scherköpfen ausfahrbar angeordnet, um ein Konturenschneiden von Haaren zu ermöglichen.

Aus der EP-A-0 297 300 ist ein Trockenrasierapparat mit einem um eine Schwenkachse schwenkbar gelagerten Scherkopf bekannt, in dem ein bogenförmig ausgebildetes Kurzhaarschneidsystem zwischen zwei Langhaarschneidsystemen angeordnet ist.

De Erfindung liegt die Aufgabe zugrunde, das Schneidsystem eines Trockenrasierapparates der eingangs genannten Art zu verbessern.

Nach der Erfindung wird diese Aufgabe dadurch gelöst, daß zwischen den beiden Scherköpfen ein als Langhaarschneider ausgebildeter Scherkopf um eine parallel zu den beiden Scherköpfen verlaufende Achse Z schwenkbar gelagert angeordnet ist.

Die Lösung nach der Erfindung weist mehrere Vorteile auf. Die Lösung ermöglicht die Anordnung eines weiteren Scherkopfes zwischen zwei relativ und parallel zueinander bewegbaren Scherköpfen und gewährleistet mittels der schwenkbaren Lagerung des zwischen den relativ zueinander bewegbaren Scherköpfen vorgesehenen Scherkopfes eine Anpassung von dessen Schneidbereich an die sogenannte Schneidebene, die durch die jeweilige Winkellage einer an die äußere Kontur der relativ zueinander bewegbaren Scherköpfe gelegten Tangente definiert ist. Ein wesentlicher Vorteil nach der Erfindung besteht unter anderem darin, daß der mit den beiden relativ zueinander bewegbaren Scherköpfen wirksam werdende Schneidbereich des schwenkbar gelagerten Scherkopfes, gegenüber diese durch entsprechende Ausgestaltung eine andere Schneidfunktion ausüben kann, z.B. als Langhaarschneider zum Schneiden von langen, an der Haut anliegenden Haaren, ausgebildet sein kann, wodurch gleichzeitig ein Schnitt von langen Haaren und über die relativ zueinander bewegbaren Scherköpfen von kurzen Haaren gewährleistet ist.

Eine bevorzugte Ausführungsform der Erfindung zeichnet sich dadurch aus, daß die Achse Z durch den Schnittpunkt SP zweier Geraden T und G verläuft, wobei T die gemeinsame Tangente an die äußere Kontur der beiden äußeren Scherköpfe SK1 und SK2 ist und G eine diese Tangente T1 in der Mitte des Abstandes A rechtwinklig schneidende Gerade ist, und A der Abstand der Tangentialpunkte TP1, TP2 der Tangente T an die äußere Kontur der beiden äußeren Scherköpfe SK1 und SK2 ist.

In weiterer Ausgestaltung der Erfindung ist vorgesehen, daß die Achse Z in etwa durch den Schnittpunkt SP zweier Gerade T und G verläuft, wobei T die gemeinsame Tangente an die äußere Kontur der beiden äußeren Scherköpfe SK1, SK2 ist und G eine diese Tangente T1 in der Mitte des Abstandes A rechtwinklig schneidende Gerade ist, und A der Abstand der Tangentialpunkte TP1, TP2 der Tangente T an die äußere Kontur der beiden äußeren Scherköpfe SK1, SK2 ist.

Nach einer vorteilhaften Ausführungsform der Erfindung ist vorgesehen, daß bei Ausübung einer von außen auf relativ zueinander bewegbar angeordneten Scherköpfe wirkenden Kraft, die durch die Tangente T gebildete Scherebene SE sowie der zwischen diesen angeordnete Scherkopf um die Achse Z schwenkbar sind.

Ein sehr wesentlicher Vorteil der Erfindung besteht darin, daß diese auf eine sehr einfache Weise eine Anpassung an unterschiedlich gestaltete Bewegungssysteme von zwei relativ zueinander bewegbaren Scherköpfen ermöglicht. Eine einfache und kostengünstige Ausführungsform der Erfindung zeichnet sich dadurch aus, daß die relative Bewegung der beiden äußeren Scherköpfe mittels eines Parallelogrammgelenkes steuerbar ist, an dem wenigstens ein weiterer Hebel zur Steuerung der Schwenkbewegung des mittleren Scherkopfes angelenkt ist. Vorzugsweise ist der mittlere Scherkopf auf dem Hebel angeordnet.

In weiterer Ausgestaltung der Erfindung ist der um die Achse Z schwenkbar gelagerte Scherkopf mit der Achse Z gegenüber wenigstens einem der beiden äußeren Scherköpfe relativ bewegbar angeordnet. Diese Ausführungsform der Erfindung gewährleistet eine optimale Anpassung des schwenkbar gelagerten Scherkopfes an relativ zueinander bewegbare Scherköpfe, die unabhängig voneinander relativ zueinander bewegbar angeordnet sind.

In weiterer Ausgestaltung der letztgenannten Ausführungsform ist vorgesehen, daß die Lage der Achse Z des schwenkbar gelagerten Scherkopfes durch Ausübung einer von außen auf den Scherkopf wirkenden Kraft in bezug auf die an die äußere Kontur der beiden äußeren Scherköpfe gelegte Tangente mittels der relativ bewegbaren Anordnung veränderbar ist.

In weiterer Ausgestaltung der Ausführungsformen nach den beiden zuvor genannten Ausführungsformen ist vorgesehen, daß bei Ausübung einer von außen auf wenigstens einer der Scherköpfe wirkenden Kraft der Schwenkwinkel A des schwenkbar gelagerten Scherkopfes im wesentlichen dem jeweiligen Winkel A entspricht, den die an die äußere Kontur der beiden äußeren Scherköpfe gelegte Tangente T bzw. Scherebene SE zu einer horizontalen Geraden H einnimmt.

In weiterer Ausgestaltung der Erfindung ist der um die Achse Z schwenkbar gelagerte Scherkopf als Langhaarschneider ausgebildet.

Nach dem eingangs zitierten Stand der Technik sind die beiden relativ zueinander bewegbaren Scherköpfe bekanntlich als Kurzhaarschneider ausgebildet. Die Ausbildung des zwischen diesen als Langhaarschneider ausgebildeten schwenkbar gelagerten Scherkopfes gewährleistet automatisch eine Kombinationsrasur, das heißt, ein gleichzeitiges Schneiden von kurzen und langen Haaren.

Nach einer bevorzugten Ausführungsform der Erfindung ist das Obermesser des Langhaarschneiders im wesentlichen U-förmig ausgebildet. Durch die schwenkbare Anordnung des Langhaarschneiders ist gewährleistet, daß die ebenflächig ausgebildete Außenseite des Obermessers zur Anlage an die Haut gelangt und hautschonend über die Hautoberfläche bewegt werden kann, um lange Haare in den scheraktiven Schneidbereich von Obermesser und Untermesser einzufädeln. Ein wesentlicher Vorteil der U-förmigen Ausgestaltung des Obermessers des Langhaarschneiders besteht darin, daß dieser zusammen mit den als Kurzhaarschneider ausgebildeten Scherköpfen in beliebiger Richtung hautschonend über die Hautoberfläche bewegt werden kann und in allen Bewegungsrichtungen scheraktiv wirksam wird.

Nach der Erfindung sind die parallel zu dem schwenkbar gelagerten Scherkopf angeordneten Scherköpfe als Kurzhaarschneider ausgebildet. In weiterer Ausgestaltung der Erfindung ist der schwenkbar gelagerte Scherkopf mit einem quer zur Längsrichtung der Scherköpfe schwenkbaren Kupplungselement gekoppelt, das mit einem die Oszillationsbewegung bewirkenden Antriebselement gekoppelt ist.

Nach einer sehr kostengünstigen Ausgestaltung der Erfindung ist vorgesehen, daß ein von dem Antrieb des Trockenrasierapparates angetriebenes Kupplungselement vorgesehen ist, auf dem die als Kurzhaarschneider ausgebildeten Scherköpfe SK1, SK2 relativ zueinander bewegbar angeordnet und ein Antriebselement für den schwenkbar gelagerten Scherkopf SK3 vorgesehen ist. Ein derartiges Kupplungselement ermöglicht einerseits eine einfache Koppelung bzw. Entkoppelung mit dem Antrieb des Trockenrasierapparates und andererseits eine leicht handhabbare Koppelung bzw. Entkoppe-lung mit bzw. ohne den Untermessern der relativ zueinander beweg- baren Scherköpfe.

Nach einer weiteren Ausführungsform der Erfindung ist jedem der vorgesehenen Scherköpfe ein Kupplungselement zugeordnet, das mit im Gehäuse vorgesehenen Antrieb gekoppelt ist. Diese Ausführungsform ermöglicht beispielsweise in Verbindung mit einem als Doppelexzenter ausgebildeten Antrieb eine gegenläufige Oszillationsbewegung von einem der Untermesser zu wenigstens einem der anderen Untermesser der vorgesehenen Scherköpfe.

Nach einer weiteren Ausführungsform der Erfindung sind die als Kurzhaarschneider ausgebildeten Scherköpfe auf einem gemeinsamen, mit einem Antrieb gekoppelten Kupplungselement relativ zueinander bewegbar angeordnet. Diese Ausführungsform ermöglicht eine gegenläufige Oszillationsbewegung des Untermessers des schwenkbar gelagerten Scherkopfes in bezug auf die Untermesser der als Kurzhaarschneider ausgebildeten relativ zueinander bewegbaren Scherköpfe.

Weitere bevorzugte Ausführungsformen der Erfindung ergeben sich aus den Unteransprüchen 7, 8, 19 und 20, die insbesondere einfache und preiswert herstellbare Maßnahmen zur Anordnung und Lagerung eines schwenkbaren Scherkopfes aufzeigen.

In der nachfolgenden Beschreibung und den Zeichnungen sind einige Ausführungsbeispiele dargestellt. Es zeigt:
- Fig. 1: eine schematische Darstellung eines Scherkopfsystems mit einem Parallelogrammgelenk zur Steuerung der Scherköpfe
- Fig. 2: Stellung der Scherköpfe nach Fig. 1 bei Ausübung einer Kraft auf einen der Scherköpfe
- Fig. 3: Konstruktive Details einer Scherkopfsteuerung nach Fig. 1 und Fig. 2
- Fig. 4: Konstruktive Ausgestaltung eines schwenkbar gelagerten Langhaarschneiders mit Antriebselementen
- Fig. 5: eine schematische Darstellung eines mittels Parallelogrammgelenk gesteuerten Scherkopfsystems und diesem zugeordneten schwenkbar gelagerten Langhaarschneidsystem
- Fig. 6: Stellung der Scherköpfe nach Fig. 5 bei Ausübung einer Kraft auf einen der Scherköpfe
- Fig. 7: eine Explosionsdarstellung des oberen Teils eines Rasierapparates mit Hilfsrahmen zur Aufnahme der Scherköpfe und einem Scherkopfrahmen.
- Fig. 8: eine Explosionsdarstellung des oberen Teils eines Rasierapparates mit einem Scherkopfrahmen und einem Hilfsrahmen mit drei relativ zueinander bewegbaren Scherköpfen
- Fig. 9: schematische Darstellung der Anordnung der drei relativ zueinander bewegbaren Scherköpfe mit schwenkbarer Lagerung des mittleren Scherkopfes nach Fig. 8

Fig. 1 zeigt in schematischer Darstellung zwei in Längsrichtung parallel zueinander verlaufende, als Kurzhaarschneider ausgebildete Scherköpfe SK1, SK2 sowie einen zwischen diesen Scherköpfen SK1 und SK2 angeordneten, als Langhaarschneider ausgebildeten Scherkopf SK3. Die beiden Obermesser 1, 2 der Scherköpfe SK1 und SK2 sind jeweils endseitig mit einem Parallelogrammgelenk P gekoppelt, dessen Quergelenke 3, 4 über Schwenklager 6, 7, 8 und 9 mit zwei parallel zu einer vertikalen Geraden G verlaufenden Stangen 10, 11 schwenkbar gekoppelt und über zwei weitere Schwenklager 12, 13 an den Seitenteilen S eines gemeinsamen Rahmens 14 - siehe Fig. 3 - schwenkbar angelenkt sind, um eine Relativbewegung der beiden an den oberen Enden der Stangen 10, 11 mittels Schwenklager 15, 16 schwenkbar angelenkten Scherköpfe SK1, SK2 zu bewirken bzw. zu steuern. Der Scherkopf SK3 ist mittels eines Hebels 17 an den beiden Schwenklagern 15, 16 schwenkbar angelenkt.

Die die beiden bogenförmig ausgebildeten Scherköpfe SK1 und SK2 verbindende Tangentialebene ist eine gedachte Ebene, die im folgenden als Scherebene SE bezeichnet wird. Die gemeinsame Tangente T an die Bogenform der Scherköpfe SK1 und SK2, bestimmt mit den Tangentialpunkten TP1 und TP2 einerseits den Übergang von der Scherebene SE in die anschließenden Bogenformen und andererseits durch den Abstand A, den die Tangentialpunkte TP1 und TP2 zueinander haben, die Breite der Scherebene SE, deren Erstreckung in Längsrichtung der Scherköpfe SK1, SK2 von deren Länge abhängig ist. Eine Gerade G schneidet die Tangente T rechtwinklig und zwar in der Mitte des Abstandes A. Durch den aus diesem Schnitt resultierenden Schnittpunkt SP verläuft die Schwenkachse Z parallel zu den sich in Längsrichtung erstreckenden Scherköpfen SK1, SK2 und SK3. Der mit dem Parallelogrammgelenk P schwenkbar gekoppelte Scherkopf SK3 tangiert mit seiner äußeren Kontur, die ebenflächig gestaltet ist, die Tangente T bzw. Scherebene SE und vollzieht mit der Tangente T bzw. Scherebene SE eine Schwenkbewegung um die Achse Z, wie dies beispielsweise in Fig. 2 dargestellt ist. Die beiden Stangen 10, 11 bewegen sich bei Ausübung einer von außen auf die Scherköpfe SK1 und SK2 wirkenden Kraft relativ und parallel zueinander sowie parallel zu der Geraden G, mittels der der Schnittpunkt SP für die Achse Z bestimmt ist und auf der die Schwenklager 12 und 13 der Quergelenke 3 und 4 vorgesehen sind. Bei Ausübung einer von außen auf wenigstens einer der Scherköpfe SK1 oder SK2 wirkenden Kraft entspricht der Schwenkwinkel des schwenkbar gelagerten Scherkopfes SK3 dem jeweiligenWinkel B, den die an die äußere Kontur der beiden äußeren Scher- köpfe SK1 und SK2 gelegte Tangente T bzw. Scherebene SE zu einer, den Schnittpunkt SP schneidenden, horizontalen Geraden H ein- nimmt. Die horizontale Gerade H ist eine Hilfslinie, mit der die Stellung von relativ zueinander bewegbaren Scherköpfen SK1, SK2 bei Nichteinwirkung von außen auf diese einwirkenden Kräfte definiert ist, das heißt, die unbelastete Ausgangsstellung der Scherköpfe SK1, SK2 kennzeichnet.

In Fig. 3 sind konstruktive Einzelheiten der Ausbildung und Anordnung des die Scherköpfe SK1, SK2 und SK3 nach den Figuren 1 und 2 steuernden Parallelogrammgelenkes P dargestellt. Fig. 3 zeigt ein Seitenteil S eines Rahmens 14. An der Innenseite sind zwei Bolzen 17a, 18 vorgesehen, die mit den Bohrungen 19, 20 der Quergelenke 3, 4 die Schwenklager 12 und 13 bilden. An dem Quergelenk 3 sind zwei Bolzen 21, 22 vorgesehen, die mit den Bohrun- gen 23, 24 der Stangen 10 und 11 die Schwenklager 7 und 8 bilden. Die am Quergelenk 4 vorgesehenen Bolzen 25, 26 bilden mit den in den Stangen 10 und 11 vorgesehenen Bohrungen 27, 28 die Schwenk- lager 6 und 9. An den den Bohrungen 23, 24 gegenüberliegenden En- den der Stangen 10 und 11 ist jeweils eine weitere Bohrung 29, 30 vorgesehen, die mit den am Hebel 17 vorgesehenen Bolzen 30a, 31 die Schwenklager 15 und 16 bilden. An den oberen Enden der Stan- gen 10 und 11 sind die beispielsweise aus Scherfolien bestehenden Obermesser 1 und 2 der mittels der Stangen 10, 11 relativ zuein- ander bewegbaren Scherköpfe SK1 und SK2 vorgesehen.

In der Mitte zwischen den beiden Bolzen 30a, 31 ist am Hebel 17 ein Befestigungselement 32 vorgesehen, an dem der als Langhaarschneider ausgebildete Scherkopf SK3 - siehe Fig. 4 - befestigt wird.

In Fig. 4 ist eine Ausführungsform eines schwenkbar lagerbaren Scherkopfes SK3 mit einem die Schwenkbewegung und die Antriebsbewegung auf dessen Untermesser 33 bewirkenden Kupplungselementes 34 dargestellt. Das mit einer Vielzahl von Schlitzen 35 versehene Obermesser 36 ist jeweils endseitig auf einem Trägerelement 37, 38 befestigt. Die Trägerelemente 37, 38 dienen bei der Ausführungsform nach Fig. 3 zur Befestigung des Scherkopfes SK3 an den Befestigungselementen 32 der Hebel 17 der an den stirnseitigen Enden der Scherköpfe SK1 und SK2 jeweils vorgesehenen Parallelogrammgelenke P - siehe z.B. Fig. 7. Das Obermesser 36 ist U-förmig gestaltet, dessen zur Anlage an die Haut gelangende Außenseite ebenflächig ausgebildet ist, um mittels der durch die Schlitze 35 gebildeten Stege 39 die zu schneidenden Haare in den durch das Obermesser 36 und das Untermesser 33 gebildeten Schneidbereich besonders wirksam einzufädeln, um dort geschnitten zu werden. Das Untermesser 33 ist mit dem Kupplungselement 34, an dem ein quer zur Schwingungsrichtung des Untermessers 33 ausgerichtetes Antriebsübertragungselement 40 angeformt ist, gekoppelt. In dem Antriebsübertragungselement 40 ist eine Nut 41 eingeformt, in die ein von einer Feder 42 beaufschlagtes Antriebselement 43 eingreift. Die Feder 42 und das Antriebselement 43 sind in einem Gehäuse 44 angeordnet, das mit- telbar oder unmittelbar mit einem im Gehäuse 45 - siehe Fig. 7 oder Fig. 8 - des Trockenrasierapparates vorgesehenen Antrieb (nicht dargestellt) gekoppelt ist. Mittels der Feder 42 wird über das in die Nut 41 eingreifenden Antriebselement 43 das Kupplungselement 34 mit dem Untermesser 33 in einer federnden Anlage an der Innenseite des Obermessers 36 gehalten. Die Bogenform der Innenwandung 46 der Nut 41 entspricht der Bogenform des Schwenkbogens des Scherkopfes SK3.

In den Figuren 5, 6 und 7 ist eine weitere Ausführungsform des Trockenrasierapparates mit einem um die Achse Z schwenkbar gelagerten, als Langhaarschneider ausgebildeten, Scherkopf SK3 dargestellt. Nach dieser Ausführungsform sind die als Kurzhaarschneider ausgebildeten Scherköpfe SK1 und SK2 jeweils endseitig mit einem Parallelogrammgelenk P - von denen lediglich eines schematisch dargestellt ist - gekoppelt. Der zwischen diesen beiden Scherköpfen SK1 und SK2 angeordnete Scherkopf SK3 entspricht in seiner Ausgestaltung der Ausführungsform nach Fig. 4. Über an den Trägerelementen 37, 38 vorgesehenen Lagerbolzen 47, 48 ist der Scherkopf SK3 - siehe Fig. 7 - in einem auf das Gehäuse 45 aufsetzbaren Rahmen 14 - der von einem Scherkopfrahmen 49 umgeben ist oder auch Bestandteil des Scherkopfrahmens 49 sein kann - schwenkbar gelagert und zwar in den Bohrungen 70 und 71, die in den Seitenplatten 50, 51 des Rahmens 14 vorgesehen sind. Die in den Seitenplatten 50, 51 vorgesehenen Bohrungen 19, 20 dienen zur Aufnahme der Bolzen 17a, 18 und bilden mit diesen die Schwenklager 12, 13 zwecks Steuerung der Relativbewegung der beiden Scherköpfe SK1 und SK2 zueinander. Die in den Figuren 1, 5 und 6 angegebenen Schwenklager 6, 7, 8 und 9 sind in der Ausführungsform nach Fig. 7 als Filmscharniere ausgebildet und bilden mit den Stangen 10 und 11 sowie den daran angeordneten Obermessern 1 und 2 der beiden Scherköpfe SK1 und SK2 eine Baueinheit, die nach Einsatz der beiden Stangen 10 in die Schlitze 52 und 53 und den beiden Stangen 11 in die Schlitze 54, 55 sowie der Seitenplatten 50, 51 in die Schlitze 56, 57 von dem Rahmen 14 gehalten und getragen werden, zusammen mit dem mittels der Lagerbolzen 47, 48 in den Bohrungen 70, 71 der Seitenplatten 50, 51 schwenkbar angeordneten Scherkopf SK3. Der mit den Scherköpfen SK1, SK2, SK3 komplettierte Rahmen 14 wird auf die Gehäuseoberseite 58 des Gehäuses 45 aufgesetzt und mittels des den Rahmen 14 umgebenden Scherkopfrahmens 49 dort abnehmbar befestigt. Die den Obermessern 1 und 2 der Scherköpfe SK1, SK2 zugeordneten Untermesser 59, 60 sind auf den jeweiligen Antriebsstiften 61, 62 federnd gelagert. Das federnd gelagerte Antriebselement 43 gelangt während des Aufsetzvorganges des komplettierten Rahmens 14 automatisch in Eingriff mit der Nut 41 des Übertragungselementes 40 - siehe Figuren 4, 5 oder 6.

Bei der Ausführungsform nach den Figuren 5, 6 und 7 tangiert die Außenseite des ebenflächig ausgebildeten Obermessers 36 des Scherkopfes SK3 die Tangente T. Demzufolge liegt die Achse Z, um die der Scherkopf SK3 schwenkbar gelagert ist, geringfügig unterhalb der Tangente T auf der Geraden G, das heißt, unterhalb des Schnittpunktes SP der Geraden G mit der Tangente T. Es hat sich gezeigt, daß eine Verlagerung der Achse Z ohne nennenswerte Beeinträchtigung der Schwenkbewegung des Scherkopfes SK3 in einem gewissen Abstand zu dem in den Figuren 1 und 2 dargestellten und beschriebenen Schnittpunkt SP vorgenommen werden kann. Die Grenzen des zulässigen Abstandes der Achse Z zum Schnittpunkt SP können aufgrund der zahlreichen Einflußgrößen, wie z.B. äußere Kontur des Scherkopfes SK3, Reibung dessen Obermessers 36 an der Haut, Hautwalkeffekt der Haut, Abstand der Scherköpfe SK1 bis SK2 zueinander und dergleichen, für die jeweilige Ausführungsform durch praktische Versuche ermittelt werden.

Fig. 8 zeigt in einer Explosionsdarstellung eine weitere Ausführungsform eines schwenkbar gelagerten Scherkopfes SK3. Auf der Gehäuseoberseite 58 des Gehäuses 45 ist ein Scherkopfrahmen 49 abnehmbar befestigt. Ein mit dem Antrieb des Trockenrasierapparates gekoppeltes Antriebselement 63 überträgt die Antriebsbewegung über ein mit diesem koppelbaren Kupplungselement 64 über drei federnd gelagerte Antriebselemente 61, 43 und 62 auf die Untermesser 59, 33 und 60 der drei Scherköpfe SK1, SK2 und SK3 über an den Untermessern 59, 33 und 60 vorgesehene Kupplungselemente 80, 34 und 81.

Jedes der Obermesser 1 und 2 der als Kurzhaarschneider ausgebildeten Scherköpfe SK1 und SK2 ist in dem mit dem Scherkopfrahmen 49 koppelbaren Rahmen 14 derart bewegbar gelagert, daß eine Relativbewegung der beiden Scherköpfe SK1 und SK2 zueinander gewährleistet ist. Eine Ausführungsform einer derartigen bewegbaren Anordnung der Obermesser 1 und 2 in einen mit einem Scherkopfrahmen 49 koppelbaren Rahmen 14 ist beispielsweise aus der in der Beschreibungseinleitung genannten Druckschrift JP-4-132 581 A bekannt, die hier ausdrücklich in Bezug genommen wird. Gemäß Fig. 5 dieser bekannten Druckschrift ist jedes der Obermesser 1, 2 in einem Rahmen 14 federnd gelagert, so daß bei Ausübung von außen auf die Obermesser 1, 2 einwirkenden unterschiedlichen Kräften jedes der Obermesser 1, 2, gegenüber dem jeweils anderen Obermesser 1, 2, eine Relativbewegung ausführt. Die Obermesser 1, 2 nehmen dabei eine relative Stellung zueinander ein. Da jedes der beiden Obermesser 1, 2 federnd gelagert ist, stellt sich unter Berücksichtigung der auf beide Obermesser 1, 2 jeweils einwirkenden Kraft auch ein Abstand X zu einer an im unbelasteten Zustand, das heißt, in Ausgangsstellung befindlichen Obermesser 1, 2 an die Obermesser gelegten horizontalen Geraden H = Tangente ein. Dieser Abstand X, dessen Größe von der auf das jeweilige Obermesser 1, 2 einwirkenden Kraft abhängig ist, stellt sich auch ein, wenn beide Obermesser 1, 2 gleichmäßig von außen mit Kräften beaufschlagt und gegen den Druck der jeweils vorgesehenen Federn in den Rahmen 14 hinein in Richtung des Gehäuses 45 des Rasierapparates bewegt werden. Diese relative Bewegung der Obermesser 1, 2 wirkt auch gegen den Druck der Federn, mittels denen die jeweiligen Untermesser 33, 59, 60 in Anlage an dem jeweiligen Obermesser 36, 1, 2 gehalten werden. Diese Federn sind zwischen dem die Antriebsbewegung übertragenden Kupplungselement und dem jeweiligen Untermesser 33, 59, 60 vorgesehen.

Bei dem Ausführungsbeispiel nach den Figuren 8 und 9 sind die den Untermesser 59, 33, 60 jeweils zugeordneten Federn in dem Kupplungselement 64 vorgesehen und beaufschlagen die Antriebselemente 61, 43, 62, oder die Kupplungselemente 80, 34, 81.

In den beiden Innenwänden 66, 67 der Stirnseiten des Rahmens 14 ist jeweils eine in vertikaler Richtung verlaufende längliche Ausnehmung 68, 69 zur Aufnahme der Lagerbolzen 47, 48 des zwischen den beiden relativ zueinander bewegbaren Scherköpfe SK1 und SK2 angeordneten Scherkopfes SK3 vorgesehen.

Die Lagerung des Scherkopfes SK3 mittels der Lagerbolzen 47, 48 in den beiden Ausnehmungen 68, 69 gewährleistet einerseits die Schwenkbewegung des Scherkopfes SK3 sowie eine Bewegung des Scherkopfes SK3 in den Rahmen 14 hinein in Richtung des Gehäuses 45. Ausgehend von drei im unbelasteten Zustand, das heißt, in Ausgangsstellung befindlichen Scherköpfen SK1, SK2, SK3 - wie dies in den Figuren 8 und 9 dargestellt ist - findet bei Einwirkung von außen auf die Obermesser 1, 2, 36 einwirkenden Kräften eine entsprechende Bewegung der Scherköpfe SK1, SK2 und SK3 von der gemeinsamen horizontalen Geraden H um einen Abstand X, zu dieser horizontalen Geraden H und somit eine Verlagerung der Achse Z des schwenkbaren Scherkopfes SK3 statt. Aus dieser Verlagerung der Achse Z und der Schwenkbarkeit des Scherkopfes SK3 um diese Achse Z ergibt sich automatisch eine Anpassung des Schwenkwinkels des Scherkopfes SK3 an den jeweiligen Schwenkwinkel B der Tangente T bzw. Scherebene SE, da die Anordnung der Ausnehmungen 68, 69 im Rahmen 14 derart getroffen ist, daß - wie aus Fig. 9 ersichtlich - eine Verlagerung der um die Achse Z schwenkbaren Tangente T bzw. Scherebene SE in Richtung Gehäuse 45 gegen den Druck der Feder 42 auf der Geraden G erfolgt.

In Fig. 9 ist lediglich eine Bewegungsvariante von drei unabhängig voneinander relativ zueinander bewegbaren Scherköpfen SK1, SK2 und SK3 beispielsweise schematisch dargestellt. Die Scherköpfe SK1 und SK2 sind auf einem gemeinsamen Kupplungselement 64 jeweils gegen den Druck einer auf deren Obermesser 1, 2 sowie einer auf deren Untermesser 59, 60 einwirkenden Feder 90, 91 unabhängig voneinander relativ zueinander bewegbar gelagert. Der zwischen den Scherköpfen SK1 und SK2 angeordnete Scherkopf SK3 ist in den Ausnehmungen 68, 69 in Pfellrichtung R parallel und relativ zu den Scherköpfen SK1 und SK2 gegen den Druck der Feder 42 bewegbar und um die Achse Z schwenkbar gelagert. Bei Ausübung beispielsweise von nur auf den Scherkopf SK2 und SK3 einwirkenden äußeren Kräften während des Gebrauchs des Trockenrasierap-parates bewegen sich der Scherkopf SK2 und der Scherkopf SK3 um einen entsprechenden Abstand X in Pfeilrichtung R. Aus dieser Bewegung resultiert eine entsprechende Verlagerung der Achse Z innerhalb der Ausnehmungen 68, 69 sowie eine Schwenkbewegung des Scherkopfes SK3, dessen äußere Kontur/Obermesser sich automatisch an den Schwenkwinkel anpasst, der bestimmt ist durch den Winkel B, den die Tangente T bzw. Scherebene SE an die äußere Kontur der beiden Scherköpfe SK1 und SK2 zur horizontalen Geraden H einnimmt.

Bei gleichzeitiger Ausübung von Kräften auf alle drei Scherköpfe SK1, SK2 und SK3 (nicht dargestellt) findet eine entsprechende Verschiebung der drei Scherköpfe SK1, SK2 und SK3 um einen entsprechenden Abstand X von der Ausgangsstellung der horizontalen Geraden H in Pfeilrichtung R statt, wobei aufgrund der schwenkbaren Lagerung des Scherkopfes SK3 in den Ausnehmungen 68, 69 der Scherkopf SK3 einen Schwenkwinkel einnimmt, der dem jeweiligen Winkel B der an die äußere Kontur der beiden Scherköpfe SK1 und SK2 gelegten Tangente T bzw. Scherebene SE entspricht.

Ein zusätzlicher Vorteil der Ausführungsform nach den Figuren 8 und 9 besteht darin, daß der in Pfeilrichtung R gegen den Druck einer Feder bewegbare und um die Achse Z schwenkbare Scherkopf SK3 in bezug auf die benachbarten Scherköpfe SK1 und SK2 ebenfalls eine Relativbewegung ausführen kann, insbesondere eine Schwenkstellung geringfügig unterhalb der Schwenkstellung der Scherebene SE einnehmen kann. Dies begünstigt die ständige Anlage der drei Scherköpfe SK1, SK2 und SK3 an der zu rasierenden Haut, insbesondere eine kontinuierliche Anpassung an den ständig wechselnden Verlauf der zu rasierenden Hautkontur.

## Patentansprüche

1. Trockenrasierapparat mit einem im Gehäuse (45) vorgesehenen Antrieb, wenigstens zwei in Längsrichtung im wesentlichen parallel zueinander verlaufenden, aus jeweils einem Obermesser (1,2) und einem Untermesser (59,60) bestehenden, bogenförmig ausgebildeten Scherköpfen (SK1, SK2), die relativ und im wesentlichen parallel zueinander derart bewegbar sind, daß sich die Orientierung der gemeinsamen Tangente an die äußere Kontur der beiden Scherköpfe ändert, **dadurch gekennzeichnet**, daß zwischen den beiden Scherköpfen (SK1, SK2) ein als Langhaarschneider ausgebildeter Scherkopf (SK3) um eine parallel zu den beiden Scherköpfen (SK1, SK2) verlaufende Achse (Z) schwenkbar gelagert angeordnet ist.

2. Trockenrasierapparat nach Anspruch 1, **dadurch gekennzeichnet**, daß die Achse (Z) durch den Schnittpunkt (SP) zweier Geraden (T und G) verläuft, wobei (T) die gemeinsame Tangente an die äußere Kontur der beiden äußeren Scherköpfe (SK1, SK2) ist und (G) eine diese Tangente (T) in der Mitte des Abstandes (A) rechtwinklig schneidende Gerade ist, und (A) der Abstand der Tangentialpunkte (TP1, TP2) der Tangente (T) an die äußere Kontur der beiden äußeren Scherköpfe (SK1, SK2) ist.

3. Trockenrasierapparat nach Anspruch 1, **dadurch gekennzeichnet**, daß die Achse (Z) in etwa durch den Schnittpunkt (SP) zweier Geraden (T und G) verläuft, wobei (T) die gemeinsame Tangente an die äußere Kontur der beiden äußeren Scherköpfe (SK1, SK2) ist und (G) eine diese Tangente (T) in der Mitte des Abstandes (A) rechtwinklig schneidende Gerade ist, und (A) der Abstand der Tangentialpunkte (TP1, TP2) der Tangente (T) an die äußere Kontur der beiden äußeren Scherköpfe (SK1, SK2) ist.

4. Trockenrasierapparat nach einem der Ansprüche 1 bis 3, **dadurch gekennzeichnet**, daß bei Ausübung einer von außen auf die relativ zueinander bewegbar angeordneten Scherköpfe (SK1, SK2) wirkenden Kraft, die durch die Tangente (T) gebildete Scherebene (SE) sowie der zwischen diesen angeordnete Scherkopf (SK3) um die Achse (Z) schwenkbar sind.

5. Trockenrasierapparat nach einem der Ansprüche 1 bis 4, **dadurch gekennzeichnet**, daß die relative Bewegung der beiden äußeren Scherköpfe (SK1, SK2) mittels eines Parallelogrammgelenkes (P) steuerbar ist, an dem wenigstens ein weiterer Hebel (17) zur Steuerung der Schwenkbewegung des mittleren Scherkopfes (SK3) angelenkt ist.

6. Trockenrasierapparat nach Anspruch 5, **dadurch gekennzeichnet**, daß der mittlere Scherkopf (SK3) auf dem Hebel (17) angeordnet ist.

7. Trockenrasierapparat nach einem der Ansprüche 1 bis 4, **dadurch gekennzeichnet**, daß die relative Bewegung der beiden äußeren Scherköpfe (SK1, SK2) mittels eines Parallelogrammgelenkes (P) steuerbar ist und der mittlere, um die Achse (Z) schwenkbare Scherkopf (SK3), in einem Scherkopfrahmen (49) gelagert ist.

8. Trockenrasierapparat nach einem der Ansprüche 1 bis 4, **dadurch gekennzeichnet**, daß die relative Bewegung der beiden äußeren Scherköpfe (SK1, SK2) mittels eines Parallelogrammgelenkes (P) steuerbar ist und der mittlere, um die Achse (Z) schwenkbare Scherkopf (SK3), in einem vom Scherkopfrahmen (49) abnehmbaren Rahmen (14) gelagert ist.

9. Trockenrasierapparat nach einem der Ansprüche 1 bis 4, **dadurch gekennzeichnet**, daß der um die Achse (Z) schwenkbar gelagerte Scherkopf (SK3) mit der Achse (Z) gegenüber wenigstens einem der beiden äußeren Scherköpfe (SK1, SK2) relativ bewegbar angeordnet ist.

10. Trockenrasierapparat nach Anspruch 9, **dadurch gekennzeichnet**, daß die Lage der Achse (Z) des schwenkbar gelagerten Scherkopf (SK3) durch Ausübung einer von außen auf den Scherkopf (SK3) wirkenden Kraft in Bezug auf die an die äußere Kontur der beiden äußeren Scherköpfe (SK1, SK2) gelegte Tangente (T) mittels der relativ bewegbaren Anordnung veränderbar ist.

11. Trockenrasierapparat nach einem der Ansprüche 9 oder 10, **dadurch gekennzeichnet**, daß bei Ausübung einer von außen auf wenigstens einem der Scherköpfe (SK1, SK2, SK3) wirkenden Kraft der Schwenkwinkel des schwenkbar gelagerten Scherkopfes (SK3) im wesentlichen dem jeweiligen Winkel (B) entspricht, den die an die äußere Kontur der beiden äußeren Scherköpfe (SK1, SK2) gelegte Tangente (T) bzw. Scherebene (SE) zu einer horizontalen Geraden (H) einnimmt.

12. Trockenrasierapparat nach einem der vorhergehenden Ansprüche, **dadurch gekennzeichnet**, daß das Obermesser (36) des Langhaarschneiders im wesentlichen U-förmig ausgebildet ist.

13. Trockenrasierapparat nach einem der vorhergehenden Ansprüche, **dadurch gekennzeichnet**, daß der schwenkbar gelagerte Scherkopf (SK3) mit einem quer zur Längsrichtung der Scherköpfe (SK1, SK2) schwenkbaren Kupplungselement (34, 40) gekoppelt ist, das mit einem die Oszillationsbewegung bewirkenden Antriebselement (43) gekoppelt ist.

14. Trockenrasierapparat nach einem der vorhergehenden Ansprüche, **dadurch gekennzeichnet**, daß ein von dem Antrieb des Trockenrasierapparates angetriebenes Kupplungselement (64) vorgesehen ist, auf dem die als Kurzhaarschneider ausgebildeten Scherköpfe (SK1, SK2) relativ zueinander bewegbar angeordnet und das Antriebselement (43) für den schwenkbar gelagerten Scherkopf (SK3) vorgesehen ist.

15. Trockenrasierapparat nach einem der Ansprüche 1 bis 13, **dadurch gekennzeichnet**, daß jedem der vorgesehenen Scherköpfe (SK1, SK2, SK3) ein Kupplungselement zugeordnet ist, das mit im Gehäuse (45) vorgesehenen Antrieb gekoppelt ist.

16. Trockenrasierapparat nach einem der Ansprüche 1 bis 13, **dadurch gekennzeichnet**, daß die als Kurzhaarschneider ausgebildeten Scherköpfe (SK1, SK2) auf einem gemeinsamen, mit einem Antrieb des Trockenrasierapparates gekoppelten Kupplungselement (64) relativ zueinander bewegbar angeordnet sind.

17. Trockenrasierapparat nach einem der vorhergehenden Ansprüche, **dadurch gekennzeichnet**, daß zur bewegbaren Lagerung des Scherkopfes (SK3) in den Seitenplatten (50, 51) ode den Innenwänden (66,67) des Rahmens (14) oder in den Innenwänden des Scherkopfrahmens (49) Bohrungen (70, 71) zur Aufnahme der Lagerbolzen (47,48) des Scherkopfes (SK3) vorgesehen sind.

18. Trockenrasierapparat nach einem der vorhergehenden Ansprüche, **dadurch gekennzeichnet**, daß zur bewegbaren Lagerung des Scherkopfes (SK3) in den Seitenplatten (50,51) oder in den Innenwänden (66,67) des Rahmens (14) oder in den Innenwänden des Scherkopfrahmens (49) in Pfeilrichtung (R) verlaufende länglich ausgebildete Ausnehmungen (68, 69) zur Aufnahme der Lagerbolzen (47,48) des Scherkopfes (SK 3) vorgesehen sind.

## Claims

1. A dry shaving apparatus with a drive mechanism provided in a housing (45), at least two cutter heads (SK1, SK2) of arched form extending in the longitudinal direction essentially parallel with each other and comprising each an upper cutter (1, 2) and an inner cutter (59, 60) and being movable relative to and essentially parallel with each other, such that the orientation of the common tangent to the outer contours of the two cutter heads varies, **characterized in that** a further cutter head (SK3) configured as a long-hair trimmer is arranged intermediate the two outer cutter heads (SK1, SK2) so as to be pivotal about an axis (Z) extending parallel with the two outer cutter heads (SK1, SK2).

2. A dry shaving apparatus as claimed in claim 1, **characterized in that** the axis (Z) extends through the point of intersection (SP) of two straight lines (T and G), where (T) is the common tangent to the outer contours of the two outer cutter heads (SK1, SK2), and (G) is a straight line intersecting the tangent (T) at right angles in the center of distance (A), where (A) is the relative distance of the tangent points (TP1, TP2) of the tangent (T) to the respective outer contours of the two outer cutter heads (SK1, SK2).

3. A dry shaving apparatus as claimed in claim 1, **characterized in that** the axis (Z) extends approximately through the point of intersection (SP) of two straight lines (T and G), where (T) is the common tangent to the outer contours of the two outer cutter heads (SK1, SK2), and (G) is a straight line intersecting the tangent (T) at right angles in the center of distance (A), where (A) is the relative distance of the tangent points (TP1, TP2) of the tangent (T) to the respective outer contours of the two outer cutter heads (SK1, SK2).

4. A dry shaving apparatus as claimed in any one of the claims 1 to 3, **characterized in that** on the application of an outside force on the cutter heads (SK1, SK2) movable relative to each other, the shearing plane (SE) defined by the tangent (T), as well as the intermediate cutter head (SK3) are pivotal about the axis (Z).

5. A dry shaving apparatus as claimed in any one of the claims 1 to 4, **characterized in that** the relative movement of the two outer cutter heads (SK1, SK2) is controllable by means of a parallelogram (P) to which at least one further lever (17) is jointed for controlling the pivotal movement of the intermediate cutter head (SK3).

6. A dry shaving apparatus as claimed in claim 5, **characterized in that** the intermediate cutter head (SK3) is disposed on the lever (17).

7. A dry shaving apparatus as claimed in any one of the claims 1 to 4, **characterized in that** the relative movement of the two outer cutter heads (SK1, SK2) is controllable by means of a parallelogram (P), and that the intermediate cutter head (SK3) pivotal about the axis (Z) is carried in a cutter head shell structure (49).

8. A dry shaving apparatus as claimed in any one of the claims 1 to 4, **characterized in that** the relative movement of the two outer cutter heads (SK1, SK2) is controllable by means of a parallelogram (P), and that the intermediate cutter head (SK3) pivotal about the axis (Z) is carried in a frame (14) detachable from the cutter head shell structure (49).

9. A dry shaving apparatus as claimed in any one of the claims 1 to 4, **characterized in that** the cutter head (SK3) pivotal about the axis (Z) is arranged to be movable with the axis (Z) relative to at least one of the two outer cutter heads (SK1, SK2).

10. A dry shaving apparatus as claimed in claim 9, **characterized in that** the relatively movable arrangement enables the position of the axis (Z) of the pivotally mounted cutter head (SK3) to be variable in relation to the tangent (T) applied to the outer contours of the two outer cutter heads (SK1, SK2) on the exertion of an outside force acting on the intermediate cutter head (SK3).

11. A dry shaving apparatus as claimed in any one of the claims 9 or 10, **characterized in that** on the application of an outside force acting on at least one of the cutter heads (SK1, SK2, SK3), the pivot angle of the pivotally mounted cutter head (SK3) corresponds substantially to the angle (B) formed by the tangent (T) applied to the outer contours of the two outer cutter heads (SK1, SK2), that is, the shearing plane (SE), and a horizontal straight line (H).

12. A dry shaving apparatus as claimed in any one of the preceding claims, **characterized in that** the upper cutter (36) of the long-hair trimmer is of a substantially U-shaped configuration.

13. A dry shaving apparatus as claimed in any one of the preceding claims, **characterized in that** the pivotally mounted cutter head (SK3) is coupled to a coupling means (34, 40) which is pivotal in a direction transverse to the longitudinal direction of the outer cutter heads (SK1, SK2) and coupled to a driving member (43) effecting the oscillating movement.

14. A dry shaving apparatus as claimed in any one of the preceding claims, **characterized in that** a coupling member (64) driven by the drive mechanism of the dry shaving apparatus is provided, on which the cutter heads (SK1, SK2) configured as short-hair cutters are arranged so as to be movable relative to each other, and which includes the driving member (43) for the pivotally mounted cutter head (SK3).

15. A dry shaving apparatus as claimed in any one of the claims 1 to 13, **characterized in that** each of the cutter heads provided (SK1, SK2, SK3) is associated with a respective coupling member coupled to the drive mechanism provided in the housing (45).

16. A dry shaving apparatus as claimed in any one of the claims 1 to 13, **characterized in that** the cutter heads (SK1, SK2) configured as short-hair cutters are relatively movably arranged on a common coupling member (64) coupled to a drive mechanism of the dry shaver.

17. A dry shaving apparatus as claimed in any one of the preceding claims, **characterized in that**, for movably mounting the cutter head (SK3), bores (70, 71) are provided in the end plates (50, 51) or in the inside walls (66, 67) of the frame (14) or in the inside walls of the cutter head shell structure (49), the bores serving to receive the bearing pins (47, 48) of the cutter head (SK3).

18. A dry shaving apparatus as claimed in any one of the preceding claims, **characterized in that**, for movably mounting the cutter head (SK3), elongate recesses (68, 69) extending in the direction of the arrow (R) are provided in the end plates (50, 51) or in the inside walls (66, 67) of the frame (14) or in the inside walls of the cutter head shell structure (49), the recesses serving to receive the bearing pins (47, 48) of the cutter head (SK3.

## Revendications

1. Rasoir à sec comportant un entraînement prévu dans le boîtier (45), au moins deux têtes de cisaillement (SK1, SK2) qui s'étendent en direction longitudinale sensiblement parallèlement l'une à l'autre et sont constituées par un couteau supérieur (1, 2) et par un couteau inférieur (59, 60), lesdites têtes étant réalisées en forme d'arc et mobiles sensiblement parallèlement l'une par rapport à l'autre de telle sorte que l'orientation de la tangente commune au contour extérieur des deux têtes de cisaillement se modifie, caractérisé en ce qu'il est prévu entre les deux têtes de cisaillement (SK1, SK2) une tête de cisaillement (SK3) réalisée sous forme d'une tondeuse à poils longs et montée en basculement autour d'un axe (Z) s'étendant parallèlement aux deux têtes de cisaillement (SK1, SK2).

2. Rasoir à sec selon la revendication 1, caractérisé en ce que l'axe (Z) s'étend à travers le point d'intersection (SP) de deux droites (T et G), (T) étant la tangente commune au contour extérieur des deux têtes de cisaillement extérieures (SK1, SK2), et (G) étant une droite recoupant à angle droit cette tangente (T) au milieu de la distance (A), et (A) étant la distance des points de tangence (TP1, TP2) de la tangente (T) au contour extérieur des deux têtes de cisaillement extérieures (SK1, SK2).

3. Rasoir à sec selon la revendication 1, caractérisé en ce que l'axe (Z) s'étend approximativement à travers le point d'intersection (SP) de deux droites (T et G), (T) étant la tangente commune au contour extérieur des deux têtes de cisaillement extérieures (SK1, SK2), et (G) étant une droite recoupant à angle droit cette tangente (T) au milieu de la distance (A), et (A) étant la distance des points de tangence (TP1, TP2) de la tangente (T) au contour extérieur des deux têtes de cisaillement extérieurs (SK1, SK2).

4. Rasoir à sec selon l'une quelconque des revendications 1 à 3, caractérisé en ce que lors de l'exercice d'une force agissant depuis l'extérieur sur les têtes de cisaillement (SK1, SK2) agencées de façon mobile l'une par rapport à l'autre, le plan de cisaillement (SE) formé par la tangente (T) ainsi que la tête de cisaillement (SK3) agencée entre celles-ci sont en basculement autour de l'axe (Z).

5. Rasoir à sec selon l'une quelconque des revendications 1 à 4, caractérisé en ce que le mouvement relatif des deux têtes de cisaillement extérieures (SK1, SK2) peut être commandé au moyen d'une articulation à parallélogramme (P), sur laquelle est articulé au moins un autre levier (17) pour commander le mouvement de basculement de la tête de cisaillement médiane (SK3).

6. Rasoir à sec selon la revendication 5, caractérisé en ce que la tête de cisaillement médiane (SK3) est agencée sur le levier (17).

7. Rasoir à sec selon l'une quelconque des revendications 1 à 4, caractérisé en ce que le mouvement relatif des deux têtes de cisaillement extérieures (SK1, SK2) peut être commandé au moyen d'une articulation à parallélogramme (P), et en ce que la tête de cisaillement médiane (SK3) en basculement autour de l'axe (Z) est montée dans un cadre de tête de cisaillement (49).

8. Rasoir à sec selon l'une quelconque des revendications 1 à 4, caractérisé en ce que le mouvement relatif des deux têtes de cisaillement extérieures (SK1, SK2) peut être commandé au moyen d'une articulation à parallélogramme (P), et en ce que la tête de cisaillement médiane (SK3) en basculement autour de l'axe (Z) est montée dans un cadre (14) détachable du cadre de tête de cisaillement (49).

9. Rasoir à sec selon l'une quelconque des revendications 1 à 4, caractérisé en ce que la tête de cisaillement (SK3) montée en basculement autour de l'axe (Z) est agencée de façon mobile suivant l'axe (Z) par rapport à l'une au moins des deux têtes de cisaillement extérieures (SK1, SK2).

10. Rasoir à sec selon la revendication 9, caractérisé en ce que la position de l'axe (Z) de la tête de cisaillement (SK3) montée en basculement peut être modifiée en exerçant une force depuis l'extérieur agissant sur la tête de cisaillement (SK3) par rapport à la tangente (T) posée au contour extérieur des deux têtes de cisaillement extérieures (SK1, SK2) au moyen de l'agencement mobile.

11. Rasoir à sec selon l'une ou l'autre des revendications 9 et 10, caractérisé en ce que lors de l'exercice d'une force agissant depuis l'extérieur sur l'une au moins des têtes de cisaillement (SK1, SK2, SK3), l'angle de basculement de la tête de cisaillement (SK3) montée en basculement correspond sensiblement à l'angle (B) respectif que présente la tangente (T) posée au contour extérieur des deux têtes de cisaillement extérieures (SK1, SK2), ou bien le plan de cisaillement (SE), par rapport à une droite horizontale (H).

12. Rasoir à sec selon l'une quelconque des revendications précédentes, caractérisé en ce que le couteau supérieur (36) de la tondeuse à poils longs est réalisé sensiblement en forme de U.

13. Rasoir à sec selon l'une quelconque des revendications précédentes, caractérisé en ce que la tête de cisaillement (SK3) montée en basculement est accouplée à un élément d'accouplement (34, 40) en basculement transversalement à la direction longitudinale des têtes de cisaillement (SK1, SK2), élément qui est accouplé à un élément d'entraînement (43) entraînant le mouvement oscillatoire.

14. Rasoir à sec selon l'une quelconque des revendications précédentes, caractérisé en ce qu'il est prévu un élément d'accouplement (64) entraîné par l'entraînement du rasoir à sec, et sur lequel sont agencées les têtes de cisaillement (SK1, SK2) de façon mobile l'une par rapport à l'autre et réalisées sous forme de tondeuses à poils courts, et sur lequel est prévu l'élément d'entraînement (43) pour une tête de cisaillement (SK3) montée en basculement.

15. Rasoir à sec selon l'une quelconque des revendications 1 à 13, caractérisé en ce qu'un élément d'accouplement est associé à chacune des têtes de cisaillement prévues (SK1, SK2, SK3), élément qui est accouplé à un entraînement prévu dans le boîtier (45).

16. Rasoir à sec selon l'une quelconque des revendications 1 à 13, caractérisé en ce que les têtes de cisaillement (SK1, SK2) réalisées sous forme de tondeuses à poils courts sont agencées de façon mobile l'une par rapport à l'autre sur un élément d'accouplement commun (64) accouplé à un entraînement du rasoir à sec.

17. Rasoir à sec selon l'une quelconque des revendications précédentes, caractérisé en ce qu'il est prévu, pour le montage mobile de la tête de cisaillement (SK3) dans les plaques latérales (50, 51) ou dans les parois intérieures (66, 67) du cadre (14) ou dans les parois intérieures du cadre de tête de cisaillement (49), des perçages (70, 71) pour recevoir les goujons de montage (47, 48) de la tête de cisaillement (SK3).

18. Rasoir à sec selon l'une quelconque des revendications précédentes, caractérisé en ce qu'il est prévu, pour le montage mobile de la tête de cisaillement (SK3) dans les plaques latérales (50, 51) ou dans les parois intérieures (66, 67) du cadre (14) ou dans les parois intérieures du cadre de tête de cisaillement (49), des évidements oblongs (68, 69) s'étendant en direction de la flèche (R), pour recevoir les goujons de montage (47, 48) de la tête de cisaillement (SK3).
